# EUROPÄISCHE PATENTSCHRIFT

(11) **EP 2 039 612 B1**
(45) Veröffentlichungstag und Bekanntmachung des Hinweises auf die Patenterteilung: **11.08.2010**
(21) Anmeldenummer: 08015213.5
(22) Anmeldetag: 28.08.2008
(51) Int. Cl.: B65D 5/06

(54) **Staub- und insektendichte Faltschachtel mit Rundum-Sicherheitsverschluss**
Dust and insect-proof folding box with all-round safety lock
Boîte pliante imperméable à la poussière et aux insectes dotée d'une fermeture de sécurité circonférentielle

(30) Priorität: 21.09.2007 DE 102007045233
(43) Veröffentlichungstag der Anmeldung: 25.03.2009
(73) Patentinhaber: Fraunhofer-Gesellschaft zur Förderung der angewandten Forschung e.V., 80686 München (DE)
(72) Erfinder: Hennlich, Werner, 84072 Au (DE)

(56) Entgegenhaltungen:
- DE-A1-102004 047 063
- FR-A- 932 576
- US-A- 2 799 442

## Beschreibung

### Technisches Anwendungsgebiet

Die Erfindung betrifft eine Faltschachtel zur staub- und insektendichten Verpackung gemäß dem Oberbegriff des Patentanspruches 1, die auch als wasserdampfdichte Verpackung ausgeführt werden kann. Die Erfindung betrifft auch ein Verfahren zum dichten Verschließen einer derartigen Faltschachtel.

Für das maschinelle, vollautomatische Verpacken von Produkten aller Art werden in großem Umfang Faltschachteln eingesetzt. Diese haben gegenüber konkurrierenden Verpackungen aus Kunststoffen, vor allem Beuteln, einige herausragende Vorteile. So bestehen Faltschachteln aus einem kostengünstigen, variantenreichen und umweltfreundlichen Material. Die Schachteln lassen sich in den vielfältigsten Bauformen bereitstellen und sehr gut maschinell bearbeiten, beispielsweise beschichten, lackieren oder bedrucken. Auch die Möglichkeit der Palettierung, der mechanische Schutz vor Außeneinwirkungen sowie die problemlose Rückführung und Verwertung im geltenden Wertstoffsystem sind Vorteile von Faltschachteln.

### Stand der Technik

Aufgrund der existierenden großen Vielfalt an Bauformen von Faltschachteln wurde ein internationaler Code für Verpackung ausgearbeitet, der sogenannte ECMA bzw. FEFCO Code, um umständliche Definitionen von Wellkisten- und Verpackungskonstruktionen durch einfache, international gültige Symbole zu ersetzen.

Die bisher bekannten, standardisierten Faltschachtel-Bauformen lassen sich für die unterschiedlichsten Produkte, sowohl im Lebensmittelbereich als auch außerhalb des Lebensmittelbereiches, einsetzen. Ein noch immer nicht zufrieden stellend gelöstes Problem stellt jedoch die Verpackung von staubförmigen oder rieselfähigen Produkten in Faltschachteln dar. Bisher kommerziell verfügbare Lösungen erzielen in vielen Fällen noch keine ausreichende Dichtigkeit bei staubförmigen und rieselfähigen Füllgütern, insbesondere bei längeren Transport- oder Lagerzeiten. Weiterhin sollten die Faltschachteln gerade im Lebensmittelbereich auch eine hohe Dichtigkeit gegen Insektenbefall aufweisen.

Eine bekannte Möglichkeit der insekten- und staubdichten Verpackung mit Faltschachteln ist die Bereitstellung eines zusätzlichen Innenbeutels für das zu verpackende Produkt, der in die Faltschachtel eingebracht wird. Allerdings ist der Verpackungsprozess aufgrund dieses zusätzlichen Innenbeutels aufwendig.

Unter dem FEFCO-Code 0226 ist eine Faltschachtel aus einem einteiligen, faltbaren Zuschnitt bekannt, aus dem durch Falten eine quaderförmige Schachtel erzeugbar ist, die an allen Schachtelecken innenliegende Faltecken aufweist. Die Schachtel ist an zwei Seiten jeweils durch zwei an sich gegenüberliegenden Seitenteilen der Schachtel angelenkte Verschlussklappen verschließbar. Die beiden Verschlussklappen sind identisch so dimensioniert, dass sie jeweils die Hälfte der Seite verschließen. Durch die innenliegenden Faltecken lässt sich eine hohe Dichtigkeit an den Schachtelecken erreichen. Allerdings bilden die beiden Verschlussklappen eine Stoßlinie und somit einen Spalt, der sich nur mit einem Klebestreifen einigermaßen dicht verschließen lässt.

Den Einsatz eines Klebestreifens offenbart auch die DE 20307490 U1, bei der die Faltecken zur Bildung aufklappbarer Schütten ausgebildet und nach außen verlegt sind.

Aus der Veröffentlichung der Firma Nordson AG, "Faltschachteln - rieseldicht dank Sift Proof-Klebung", in PACK Aktuell, 15. September 2002, Seiten 28 bis 30 ist eine Klebstofftechnik zur rieseldichten Verleimung von Standard-Faltschachteln bekannt. Bei diesem Verfahren erfolgt die Boden- und Deckelbeleimung mit individuell geformten und ansteuerbaren Düsenleisten, die eine Vielzahl kleiner Klebstoffraupen parallel auf die Verschlussklappen auftragen. Die geeignete Wahl und Überwachung des Klebebildes soll bei diesem Verfahren für den rieseldichten Verschluss der Faltschachtel ohne das Erfordernis zusätzlicher Innenbeutel sorgen.

Die DE 9320249 U1 beschreibt eine Faltschachtel zur staub- und insektendichten Verpackung gemäß dem Oberbegriff des Patentanspruches 1. Bei dieser Druckschrift erstrecken sich die Faltecken an den ersten Verschlussklappen bis zu einem Abstand von den Seitenteilen, an denen sie angelenkt sind, der größer einer Längendifferenz zwischen den ersten und zweiten Verschlussklappen ist.

Die EP 0 014 560 A1 beschreibt ein Verfahren und eine Vorrichtung zum Falten und Schließen einer Faltschachtel hervor. Bei der hierbei eingesetzten Faltschachtel ist an einer Verschlussklappe über eine bis zum Rand der Verschlussklappe verbleibende Länge zwischen den Faltecken und dem Rand jeweils eine Faltlasche ausgebildet. Die Faltlaschen lassen sich nicht unabhängig von den Faltecken bewegen. Eine weitere Verschlussklappe weist keine Faltecken oder Faltlaschen auf.

Aus der DE 10 2004 047 063 A1 ist eine gattungsgemäße Faltschachtel bekannt, die eine staub- und insektendichte Verpackung ermöglicht.

Die Aufgabe der vorliegenden Erfindung besteht darin, diese gattungsgemäße Faltschachtel mit ihren insekten- und staubdichten Eigenschaften auch optisch weiter zu verbessern, wobei ein automatisierter Verpackungsprozess auf herkömmlichem Leistungsniveau ermöglicht werden soll.

### Darstellung der Erfindung

Die Aufgabe wird mit der Faltschachtel gemäß Patentanspruch 1 gelöst. Patentanspruch 8 gibt das zugehörige Verfahren zum insekten-, staub- und wasserdampfdichten Verschließen dieser Faltschachtel an. Vorteilhafte Ausgestaltungen der Faltschachtel und des Verfahrens sind Gegenstand der Unteransprüche oder lassen sich der nachfolgenden Beschreibung sowie den Ausführungsbeispielen entnehmen.

Die vorliegende Faltschachtel besteht in bekannter Weise aus einem einteiligen, faltbaren Zuschnitt, aus dem durch Falten eine quaderförmige Schachtel erzeugbar ist, die an allen Schachtelecken innenliegende Faltecken aufweist. Die Schachtel ist an zwei Seiten jeweils durch zwei an sich gegenüberliegenden Seitenteilen angelenkte Verschlussklappen verschließbar. Ein Beispiel für den Grundaufbau einer derartigen Schachtel ist eine Faltschachtel gemäß FEFCO Code 0226. Bei der vorliegenden Faltschachtel überdeckt von den jeweils zwei Verschlussklappen eine erste Verschlussklappe die Seite vollständig und die zweite Verschlussklappe die Seite lediglich teilweise. Die Faltecken und die zweiten Verschlussklappen stellen entlang der Seitenteile, an denen sie angelenkt sind, jeweils eine durchgehende Klebefläche zum Aufbringen von Klebstoff bereit, die eine geschlossene Verklebung der beiden Verschlussklappen beim Schließen der Schachtel ermöglicht. Die Faltecken an den ersten Verschlussklappen, im Folgenden auch als erste Faltecken bezeichnet, erstrecken sich jeweils nur bis zu einem Abstand vom Seitenteil, an dem sie angelenkt sind, der kleiner als die von dem Seitenteil aus gemessenen Länge der ersten Verschlussklappen ist. Die Faltschachtel zeichnet sich dadurch aus, dass an den ersten Verschlussklappen über eine bis zu einem Rand der ersten Verschlussklappen verbleibende Länge zwischen den ersten Faltecken und dem Rand jeweils eine Faltlasche ausgebildet ist, die sich beim Verschließen der Faltschachtel unabhängig von den ersten Faltecken in die Faltecken an den zweiten Verschlussklappen einschieben lässt. Damit wird eine abschließende Verhakung mit der der zweiten Faltecke der kurzen Verschlussklappe erzeugt.

Mit der vorgeschlagenen Faltschachtel lässt sich durch das Vorsehen und Einschieben einer separaten, frei beweglichen Faltlasche eine gute Staub-, Rieselund Insektendichtigkeit bei einer von Abpackern geforderten, zugleich optisch ansprechenden durchgehenden Faltkante erreichen. Die Faltschachtel lässt sich auch mit einer hohen Wasserdampfdichtigkeit realisieren. Hierzu muss lediglich der einzusetzende Faltschachtelkarton durch entsprechendes Beschichten, Lackieren oder Streichen wasserdampfdicht sein. Entgegen der bisher herrschenden Vorstellung verringert die durch die zusätzliche Faltlasche entstehende Ungleichheit in der Materialschichtung beim Verschluss der Faltschachtel nicht die angestrebte Dichtigkeit der Faltschachtel, wenn die durch die Faltlasche erzeugte Kartonaufschichtung an der zweiten Faltecke (= Faltecke an der zweiten Verschlussklappe) durch entsprechenden Klebstoffauftag beim Verschließen ausgeglichen wird.

Vorzugsweise sind zwischen den ersten Faltecken und den ersten Verschlussklappen sowie zwischen den Faltlaschen und den ersten Verschlussklappen jeweils Rillungen oder Rillkanten zum leichteren Einfalten ausgebildet. Aus Gründen der maschinengerechten Verarbeitbarkeit der Faltschachteln, werden die Rillkanten und die Rillwulste der separaten Faltlaschen vorzugsweise so gestaltet, insbesondere deutlich nach aussen geformt, dass damit ein störungsfreies Einschieben der Faltlaschen in die zweiten Faltecken ausgeführt werden kann.

Die Faltlaschen im oberen Teil der angelenkten ersten Faltecken sind aus falttechnischen Gründen durch Materialeinschnitte bis nahe zur Rillkante von den ersten Faltecken zu trennen. Damit wird erreicht, dass die Faltlaschen beim Einfalten der Faltecken nicht gleichzeitig eingefaltet werden, sondern erst in einem zweiten Teil des synchronen Faltprozesses in die zweiten Faltecken der kürzeren Verschlussklappen eingeschoben werden können.

Die ersten Faltecken erstrecken sich bei der vorgeschlagenen Faltschachtel jeweils nur bis zu einem Abstand vom Seitenteil, an dem sie angelenkt sind, der zum einen kleiner oder gleich einer Längendifferenz zwischen den ersten und zweiten Verschlussklappen (jeweils gerechnet vom Seitenteil, an dem sie angelenkt sind) und zum anderen größer oder gleich einer Länge der zweiten Verschlussklappen ist. Eine Abweichung von diesem Längenbereich könnte unter Umständen zu einer Verringerung der Dichtigkeit der Faltschachtel bei der Verklebung führen. Durch diese Dimensionierung ergibt sich automatisch auch eine entsprechende Eingrenzung der Länge der Faltlaschen (gerechnet in Richtung vom Seitenteil weg), da sich diese über die vollständige verbleibende Länge an der Verschlussklappe erstrecken.

Die geringe Breite der zweiten Verschlussklappen, die vorzugsweise weniger als die Hälfte der Breite der ersten Verschlussklappen beträgt, ermöglicht das synchrone Verschließen der beiden sich gegenüber liegenden Verschlussklappen, das aufgrund der starren Verbindung der Verschlussklappen über die Faltecken erforderlich ist. Die optimale Breite der schmalen Verschlussklappe wird dabei im Wesentlichen von der Band- bzw. der Verpackungsgeschwindigkeit, d.h. von der Leistungsanforderung (Kartons pro min.) bestimmt, mit der die Kartonierungsanlage arbeitet.

Das Verschließen der Faltschachtel wird dabei vorteilhaft durch einen vereinfachten Klebeauftrag ermöglicht, der im Vergleich zum Sift Proof-Verfahren keine aufwendigen, speziell ansteuerbaren Düsenleisten erfordert. So ist bspw. ein Sprüh-, Raupen- oder punktförmiger Auftrag möglich. Wesentlich bei diesem Klebstoffauftrag ist lediglich, dass der Schmelzkleber beim Verschließen durchgehend den gesamten Rand der voll überdeckenden Verschlussklappe abdeckt. Auf diese Weise wird ein Rundum-Verschluß des gesamten Spaltes zwischen der voll überdeckenden Verschlussklappe und den Seitenteilen erreicht. Ein zusätzlicher Innenbeutel ist damit nicht mehr erforderlich. Durch den einfachen Klebstoffauftrag mit nur wenigen, vorzugsweise maximal drei Klebstoffdüsen wird auch ein deutlich geringerer Klebstoffverbrauch erreicht als bei der eingangs beschriebenen Sift Proof-Technik.

Die vorliegende Faltschachtel ist vorzugsweise als Standard-Faltschachtel (im Gegensatz zu Sonder- oder Spezialformen von Faltschachteln) ausgebildet und entspricht einem Grundtyp einer Faltschachtel. Standard-Faltschachteln sind alle im ECMA-Code (ECMA: European Carton Makers Association) beschriebenen Schachtelformen.

In einer sehr vorteilhaften Weiterbildung der vorliegenden Faltschachtel sind die Faltecken mit Ritzkanten versehen, die sich in einer Ausgestaltung jedoch nicht bis zum Seitenteil bzw. der Rillkante erstrecken, sondern einen Mindestabstand von beispielsweise 4 mm von der Innenecke aufweisen, um Kartondurchbrüche beim Einfalten zu vermeiden. Der Mindestabstand wird in Abhängigkeit vom Format der Faltschachtel gewählt. In einer alternativen Ausgestaltung können die Ritzkanten sich zwar auch direkt bis zu den Innenecken erstrecken, wobei dann jedoch ein erster Abschnitt, der sich bis zu einem Mindestabstand von der Innenecke erstreckt, eine größere Ritztiefe aufweist als der verbleibende Abschnitt, der sich bis an die Innenecke erstreckt. Durch die geringere Tiefe der Ritzkante in dem verbleibenden Abschnitt kann ebenfalls ein Kartondurchbruch an den Ecken vermieden werden.

### Kurze Beschreibung der Zeichnungen

Die vorliegende Faltschachtel sowie das zugehörige Verfahren zum Verschließen der Faltschachtel werden nachfolgend anhand eines Ausführungsbeispiels in Verbindung mit den Zeichnungen nochmals kurz erläutert. Hierbei zeigen:
- Fig. 1: ein Beispiel für den einteiligen Zuschnitt einer gattungsgemäßen Faltschachtel gemäß Stand der Technik;
- Fig. 2: ein Beispiel für den einteiligen Zuschnitt einer Ausführungsform der vorgeschlagenen Faltschachtel;
- Fig. 3: die Ausgestaltung der Faltecken und Faltlasche der Figur 2 nochmals im Detail;
- Fig. 4: zwei weitere Beispiele für die Ausgestaltung der Faltlasche und Faltecken im Detail;
- Fig. 5: ein Beispiel für die Ausführung der Ritzkanten der Faltecken der vorliegenden Faltschachtel;
- Fig. 6: schematisch die Klebeschritte für den Verschluss der Faltschachtel (horizontale Minimal-Verklebung); und
- Fig. 7: eine perspektivische Darstellung der aufgerichteten Faltschachtel während des Verschließens der Verschlussklappen.

### Wege zur Ausführung der Erfindung

Figur 1 zeigt ein Beispiel für eine Stanzform zur Herstellung einer gattungsgemäßen Faltschachtel, wie sie aus der DE 10 2004 047 063 A1 bekannt ist. Der in der Figur dargestellte einteilige Zuschnitt setzt sich aus den miteinander verbundenen Seitenteilen 10 zusammen, an denen über Rillkanten 8 die acht Faltecken 1 sowie die Verschlussklappen 2, 3 angelenkt sind. Ein Seitenteil der Faltschachtel wird durch die beiden Seitenlaschen 4, 4' gebildet. Diese werden vom Hersteller unter Bildung der Fabrikkante vorab verklebt und in zusammengelegter Form an den Abfüller geliefert. Die Faltecken 1 an den Seitenlaschen 4' sind um einen Abschnitt 5 über die Fabrikkante hinaus verlängert, um bei der Herstellung der Fabrikkante eine Kartonüberdeckung mit dem Bereich 9 der Faltecke 1 an der Seitenlasche 4 zu erreichen, die ebenfalls verklebt werden kann.

In der Figur sind sehr gut die jeweils ungleichen Verschlussklappen 2, 3 zu erkennen. Die großen Verschlussklappen 2 sind so dimensioniert, dass sie die Seite der Faltschachtel, die sie verschließen, gerade vollständig überdecken. Die diesen bei der aufgerichteten Faltschachtel gegenüberliegenden schmalen Verschlussklappen 3 sind so dimensioniert, dass der mechanische Verschlussvorgang nach dem Bekleben synchron und reibungslos verlaufen kann. Durch die Überdeckung der beiden Verschlussklappen 2, 3 wird eine Stoßlinie beim Verschließen der Faltschachtel vermieden. Die Volldeckung einer der Verschlussklappen ermöglicht einen vereinfachten Klebstoffauftrag beim Verschluss der Faltschachtel, der für alle Klebezonen einer Seite auf gleicher Höhe bzw. in der gleichen Ebene erfolgen kann. Die Klebeflächen 6 sind sowohl auf den schmalen Verschlussklappen 3 als auch an den Faltecken 1 durchgängig entlang der Seitenteile 10 ausgebildet, an denen die Verschlussklappen 3 bzw. die Faltecken 1 angelenkt sind. Die Stoßstellen der Faltecken liegen dabei in einem Mindestabstand a über den Rillkanten 8 der Seitenteile 10. Dieser Abstand entspricht der Breite der bereitgestellten Klebeflächen 6.

Figur 2 zeigt eine Weiterbildung der in Figur 1 dargestellten Faltschachtel, die sich vor allem durch die Ausbildung der Faltecken 1 sowie die zusätzlichen Faltlaschen 13 an der voll deckenden Verschlussklappe 2 auszeichnet. Die weiteren Merkmale dieser Faltschachtel können in gleicher Weise wie bei der Faltschachtel der Figur 1 ausgebildet sein.

Wie aus der Figur 2 ersichtlich ist, gehen die Faltecken 1 an der langen Verschlussklappe 2 in Faltlaschen 13 über, die sich bis zum Ende der Verschlussklappe 2 erstrecken. Zwischen den Faltlaschen 13 und den Faltecken 1 ist dabei ein Einschnitt 14 gebildet, der sich bis nahe an die Verschlussklappe 2 erstreckt (in der Figur nur schematisch angedeutet). Die Faltlaschen 13 werden nach dem Einfalten der Faltecken 1 unmittelbar vor dem Andrücken der Verschlussklappen 2 bzw. 3 in den Zwischenraum zwischen die Verschlussklappe 2 und der darunter befindlichen Faltecke eingeschoben. Durch diese zusätzlichen Faltlaschen wird eine durchgehende Faltkante an der langen Verschlussklappe 2 erreicht und damit eine gleichmäßige Verschlussverklebung sicher gestellt. Kanalbildungen am Verschluss werden dadurch verhindert.

Die mit dem Bezugszeichen 15 angedeutete Rillung bzw. Rillkante der Faltlasche 13 zur verbesserten Einfaltung ist gegenüber der Rillung 16 an den benachbarten Faltecken von der Verschlussklappe 2 nach außen verschoben. Dies ermöglicht eine verbesserte, d.h. störungsfreie maschinelle Einfaltung der Faltlaschen 13 unmittelbar vor dem Andrücken bzw. Verkleben der Verschlussklappen 2, 3. Dieser Bereich der Faltecken und Faltlaschen ist in der Figur 3 nochmals in vergrößerter Darstellung angedeutet. In dieser Darstellung sind die gegeneinander versetzten Rillkanten 15 und 16 der Faltlasche 13 bzw. Faltecke 1 zu erkennen. Weiterhin ist in dieser Figur auch zu erkennen, dass sich der Einschnitt 14 zwischen der Faltlasche 13 und dem Falteck 1 bis nahe an die Verschlussklappe 2 erstreckt.

Die Länge x der Faltlasche 13 sollte vorzugsweise so gewählt sein, dass folgende Beziehung gilt: $B - L ⁢ 2 \geq x \geq L ⁢ 2 ,$
wobei L2 der Länge der kurzen Verschlussklappe 3 und B der Breite des Seitenteils 10 entspricht, das zwischen den beiden Verschlussklappen ausgebildet ist (vgl. Figur 1 oder 2). Diese Breite B entspricht in der Regel der Länge L1 der ersten Verschlussklappe 2. Durch diese Längendefinition der Faltlasche ist eine fast optimale, d.h. ebene Ausformung der Faltkante über L2 sichergestellt. Faltlaschen außerhalb dieser Definition verursachen die Gefahr von Kanalbildungen im Verschluss bzw. von nicht präziser Lascheneinschiebung (x < L2).

Neben dieser Ausgestaltung der Faltlaschen 13 in Figur 3 sind selbstverständlich auch andere geometrische Formen möglich, solange sich die Faltlasche 13 unmittelbar vor dem Andrücken der Verschlussklappen 2, 3 noch zwischen die Verschlussklappe 2 und die darunter befindliche eingedrückte Faltecke schieben lässt. Figur 4 zeigt hierbei zwei Beispiele, wobei im oberen Teil eine abgerundete Faltlasche 13 und im unteren Teil eine stärker ausgeformte Faltlasche 13 zu erkennen sind.

Weiterhin sind die Faltecken 1 mit Ritzkanten 7 versehen, die im vorliegenden Beispiel gemäß der Darstellung der Figur 5 ausgebildet sind. Die Ritzkante ist hierbei in zwei Abschnitte unterteilt. In einem ersten von der Innenecke beabstandeten Abschnitt 7a weist diese Ritzkante eine normale Ritztiefe auf. Im verbleibenden Abschnitt 7b wird lediglich eine minimale Ritztiefe verwendet, um Kartondurchbrüche beim Einfalten zu vermeiden. Der zweite Abschnitt 7b kann auch keinerlei Ritzkante mehr aufweisen. Vorzugsweise beträgt der Abstand des ersten Abschnittes 7a von der Innenecke mindestens 4 mm.

Nach dem Aufrichten der Faltschachtel 12 in einer Kartonieranlage erfolgt der dichte Verschluss des Boden- und Kopfteiles der Faltschachtel durch die in Figur 6 mit den Pfeilen dargestellte Klebetechnik. Die Figur zeigt die Faltschachtel 12 nach dem Aufrichten und vor dem Einfalten der Ecken und Verschlussklappen von oben. Zur Verklebung wird auf die in der Figur 1 dargestellten Klebezonen 6 mit den drei Düsen 11 ein Schmelzkleber aufgetragen, die hierzu in der gleichen Höhe angeordnet sind. Im vorliegenden Beispiel ist eine Zweitakt-Verklebung dargestellt, bei denen die einzelnen Takte jeweils einer Auftragsrichtung des Klebers entsprechen. Der Abstand des Schmelzklebers zur Rillkante wird durch die Verpressung des Schmelzklebers, insbesondere dessen Viskosität, dem Anpressdruck und dem Saugverhalten der Faltschachtel, beim Anpressen der Verschlussklappen definiert. Die Verschlussklebung der oberen Seite (Kopfteil) und der unteren Seite der Faltschachtel 12 (Bodenteil) kann hierbei intermittierend oder auf "Lücke" getaktet erfolgen. Als Düsen können Kontaktdüsen oder Sprühdüsen eingesetzt werden.

Nach dem Auftragen des Schmelzklebers werden die Verschlussklappen mit den angelenkten Faltecken und separaten Faltlaschen synchron eingelegt angepresst. Dieser Verschließprozess findet bei extrem niedrigen Abbindezeiten des Schmelzklebers statt. Durch diesen Vorgang wird eine vollständige Verhakung der Faltlaschen mit den Faltecken der schmalen Verschlussklappen gewährleistet. Die Konzeption der vorliegenden Faltschachtel erlaubt bei entsprechender Positionierung der Leimauftragsdüsen sowohl eine vertikale als auch eine horizontale Befüllung der Faltschachteln.

Figur 7 zeigt hierzu nochmals eine perspektivische Darstellung der aufgerichteten Faltschachtel 12 während des Einlegens der Verschlussklappen 2, 3 und Faltecken 1. Die volldeckende Verschlussklappe 2 gegenüberliegend der schmalen Verschlussklappe 3 und deren Verbindung über die Faltecken 1 mit den Ritzkanten 7 sowie die an die Faltecken 1 anschließenden Faltlaschen 13 sind in dieser Darstellung sehr gut zu erkennen.

### Bezugszeichenliste

- 1: Faltecken
- 2: Verschlussklappe, volldeckend
- 3: Verschlussklappe, schmal
- 4: Klebelasche mit Klebstoffschicht
- 4': Klebelasche nach Bildung der Fabrikkante (Zuschnittklebung)
- 5: Kartonüberdeckung bei Herstellung der Fabrikkante
- 6: Klebeflächen
- 7: Ritzkante
- 7a: Erster Abschnitt der Ritzkante
- 7b: Zweiter Abschnitt der Ritzkante
- 8: Rillkanten
- 9: Beklebung der Kartonüberdeckung 5
- 10: Seitenteile
- 11: Düsen
- 12: Faltschachtel
- 13: Faltlaschen
- 14: Einschnitt
- 15: Rillung an Faltlasche
- 16: Rillung an Faltecke
- a: Abstand der Stoßstelle von Rillkante
- L1: Länge der volldeckenden Verschlussklappe
- L2: Länge der schmalen Verschlussklappe

## Patentansprüche

1. Faltschachtel zur staub- und insektendichten Verpackung aus einem einteiligen, faltbaren Zuschnitt, aus dem durch Falten eine quaderförmige Schachtel (12) erzeugbar ist, die an allen Schachtelecken innenliegende Faltecken (1) aufweist und an zwei Seiten jeweils durch zwei an sich gegenüber liegenden Seitenteilen (10) der Schachtel (12) angelenkte Verschlussklappen (2, 3) verschließbar ist,
wobei von den jeweils zwei Verschlussklappen (2, 3) eine erste Verschlussklappe (2) die Seite vollständig und die zweite Verschlussklappe (3) die Seite lediglich teilweise überdeckt,
wobei die Faltecken (1) und die zweiten Verschlussklappen (3) entlang der Seitenteile (10), an denen sie angelenkt sind, jeweils eine durchgehende Klebefläche (6) zum Aufbringen von Klebstoff bereit stellen, die eine geschlossene Verklebung der ersten Verschlussklappen (2) beim Schließen der Schachtel (12) ermöglicht, und wobei sich die Faltecken (1) an den ersten Verschlussklappen (2) jeweils nur bis zu einem Abstand vom Seitenteil (10) erstrecken, an dem sie angelenkt sind, der kleiner als eine von dem Seitenteil (10) aus gemessene Länge der ersten Verschlussklappen (2) ist,
**dadurch gekennzeichnet,**
**dass** an den ersten Verschlussklappen (2) über eine bis zu einem Rand der ersten Verschlussklappen (2) verbleibende Länge zwischen den Faltecken (1) an den ersten Verschlussklappen (2) und dem Rand jeweils eine Faltlasche (13) ausgebildet ist, wobei die Faltlasche (13) beim Verschließen der Faltschachtel unabhängig von den Faltecken (1) an den ersten Verschlussklappen (2) in Faltecken (1) an den zweiten Verschlussklappen (3) einschiebbar ist.

2. Faltschachtel nach Anspruch 1,
**dadurch gekennzeichnet,**
**dass** zwischen den Faltecken (1) an den ersten Verschlussklappen (2) und den Faltlaschen (13) ein Einschnitt (14) gebildet ist, durch den die Faltlaschen (13) frei beweglich und separat handhabbar werden.

3. Faltschachtel nach Anspruch 1 oder 2,
**dadurch gekennzeichnet,**
**dass** sich die Faltecken (1) an den ersten Verschlussklappen (2) jeweils nur bis zu einem Abstand vom Seitenteil (10) erstrecken, an dem sie angelenkt sind, der kleiner oder gleich einer Längendifferenz L1-L2 zwischen den ersten (2) und zweiten Verschlussklappen (3) und größer oder gleich einer Länge L2 der zweiten Verschlussklappen (3) ist.

4. Faltschachtel nach einem der Ansprüche 1 bis 3,
**dadurch gekennzeichnet,**
**dass** die zweiten Verschlussklappen (3) die Seite um maximal die Hälfte überdecken.

5. Faltschachtel nach einem der Ansprüche 1 bis 4,
**dadurch gekennzeichnet,**
**dass** Stossstellen benachbarter Faltecken (1) einen Mindestabstand zum Seitenteil (10) aufweisen, an dem sie angelenkt sind.

6. Faltschachtel nach einem der Ansprüche 1 bis 5,
**dadurch gekennzeichnet,**
**dass** die Faltecken (1) mit Ritzkanten (7, 7a) zum Einfalten versehen sind, die sich nur bis zu einem Mindestabstand zum Seitenteil (10) erstrecken, an dem die Faltecken (1) angelenkt sind.

7. Faltschachtel nach einem der Ansprüche 1 bis 5,
**dadurch gekennzeichnet,**
**dass** die Faltecken (1) mit Ritzkanten (7, 7a, 7b) zum Einfalten versehen sind, die in einem ersten Abschnitt (7a) bis zu einem Mindestabstand zum Seitenteil (10), an dem die Faltecken angelenkt sind, eine erste Tiefe und im verbleibenden Abschnitt (7b) bis zum Seitenteil (10) eine verringerte zweite Tiefe aufweisen.

8. Verfahren des Verschließens einer Faltschachtel, die nach einem der Ansprüche 1 bis 7 ausgestaltet ist, bei dem nach einem Aufrichten der Faltschachtel (12) in einer Kartonieranlage auf die Klebeflächen (6) ein Kleber aufgetragen und die Verschlussklappen (2, 3) mit den Faltecken (1) anschließend synchron eingelegt und angepresst werden, wobei unmittelbar vor dem Anpressen der Verschlussklappen (2, 3) die frei beweglichen Faltlaschen (13) eingeschoben und mit den Faltecken (1) an den zweiten Verschlussklappen (3) verhakt werden.

## Claims

1. Folding box for dust- and insect-proof packaging consisting of a single-part foldable blank, from which a cuboidal box (12) can be formed by folding, and said box has internal folding corners (1) on all box corners and can be closed on two sides by two respective closing flaps (2, 3) articulated on opposite side parts (10) of the box (12), wherein of the two respective closing flaps (2, 3) a first closing flap (2) covers the side completely and the second closing flap (3) covers the side only partially, wherein along the side parts (10) on which they are articulated, the folding corners (1) and the second closing flaps (3) respectively form a continuous gluing surface (6) for the application of glue, which allows a closed adhesion of the first closing flaps (2) upon closure of the box (12), and
wherein the folding corners (1) on the first closing flaps (2) respectively only extend up to a distance from the side part (10) on which they are articulated, which is smaller than a length of the first closing flaps (2) measured from the side part (10), **characterised in that** over a remaining length up to an edge of the first closing flaps (2) a respective folding tab (13) is configured on the first closing flaps (2) between the folding corners (1) on the first closing flaps (2) and the edge, wherein the folding tab (13) can be inserted into folding corners (1) on the second closing flaps (3) independently of the folding corners (1) on the first folding flaps (2).

2. Folding box according to claim 1, **characterised in that** an incision (14), through which the folding tabs (13) are freely movable and can be handled separately, is formed between the folding corners (1) on the first folding flaps (2) and the folding tabs (13).

3. Folding box according to claim 1 or 2, **characterised in that** the folding corners (1) on the first closing folds (2) respectively only extend up to a distance from the side part (10) on which they are articulated, which is smaller than or equal to a length difference L1-L2 between the first (2) and second closing flaps (3) and larger than or equal to a length L2 of the second closing flaps (3).

4. Folding box according to one of claims 1 to 3, **characterised in that** the second closing flaps (3) cover half the side at maximum.

5. Folding box according to one of claims 1 to 4, **characterised in that** abutment points of adjacent folding corners (1) have a minimum distance from the side part (10) on which they are articulated.

6. Folding box according to one of claims 1 to 5, **characterised in that** the folding corners (1) are provided with slotted edges (7, 7a) to be folded in, which only extend to a minimum distance from the side part (10) on which the folding corners (1) are articulated.

7. Folding box according to one of claims 1 to 5, **characterised in that** the folding corners (1) are provided with slotted edges (7, 7a, 7b) to be folded in, which have a first depth in a first section (7a) to a minimum distance from the side part (10) on which the folding corners (1) are articulated, and have a reduced depth in the remaining section (7b) to the side part (10).

8. Method for closing a folding box configured according to one of claims 1 to 7, in which after the folding box (1) is set upright in a carton making machine, a glue is applied to the gluing surfaces (6) and the closing flaps (2, 3) are then synchronously laid with the folding corners (1) and pressed into place, wherein directly before the closing flaps (2, 3) are pressed into place, the freely movable folding tabs (13) are pushed in and hooked into place on the second folding flaps (3) with the folding corners (1).

## Revendications

1. Boîte pliante d'emballage, étanche à la poussière et aux insectes, formée d'un flan en une seule pièce, pliant, réalisant par pliage une boîte (12) parallélépipédique ayant à tous les coins, des coins pliés (1) tournés vers l'intérieur, et qui se ferme par chaque fois deux volets de fermeture (2, 3) articulés sur les deux côtés opposés (10) de la boîte (12),
dans laquelle,
- sur les deux volets de fermeture (2, 3), un premier volet (2) couvre complètement le côté et le second volet de fermeture (3) couvre seulement partiellement le côté,
- les coins pliés (1) et les seconds volets de fermeture (3) sont articulés le long des côtés (10) en présentant respectivement une surface adhésive (6), continue, pour recevoir de l'adhésif permettant un collage fermé des premiers volets de fermeture (2) lors de la fermeture de la boîte (12), et
- les coins pliés (1) s'étendent au niveau des premiers volets de fermeture (2) chaque fois seulement jusqu'à une distance du côté (10) sur lequel ils sont articulés, et qui est inférieure à la longueur mesurée du premier volet de fermeture (2) à partir du côté (10),
**caractérisée en ce que**
- sur le premier volet de fermeture (2), sur la longueur restant jusqu'au bord des premiers volets de fermeture (2), entre les coins pliés (1), on a réalisé respectivement un rabat (13) sur le premier volet de fermeture (2) et le bord,
- à la fermeture de la boîte pliante, indépendamment des coins pliés (1) sur les premiers volets de fermeture (2) dans les coins pliés (1), le rabat se glisse sur le second volet de fermeture (3).

2. Boîte pliante selon la revendication 1,
**caractérisée par**
une entaille (14) entre les coins pliés (1) des premiers volets de fermeture (2) et des rabats (13), rendant les rabats (13) mobiles librement et permettant d'être manipulés séparément.

3. Boîte pliante selon la revendication 1 ou 2,
**caractérisée en ce que**
les coins pliés (1) s'étendent sur les premiers volets de fermeture (2) chaque fois seulement jusqu'à une distance du côté (10) auquel ils sont articulés, distance qui est inférieure ou égale à une différence de longueur (L1-L2) entre le premier volet de fermeture (2) et le second volet de fermeture (3), cette distance étant supérieure ou égale à la longueur L2 du second volet de fermeture (3).

4. Boîte pliante selon l'une des revendications 1 à 3,
**caractérisée en ce que**
les seconds volets de fermeture (3) couvrent au maximum la moitié du côté.

5. Boîte pliante selon l'une des revendications 1 à 4,
**caractérisée en ce que**
les points de jonction de coins pliés voisins (1) ont une distance minimale par rapport à la partie latérale (10) à laquelle ils sont articulés.

6. Boîte pliante selon l'une des revendications 1 à 5,
**caractérisée en ce que**
les coins pliés (1) comportent des arêtes rainées (7, 7a) pour le pliage, ces arêtes s'étendant seulement jusqu'à une distance minimale de la partie latérale (10) à laquelle les coins pliés (1) sont articulés.

7. Boîte pliante selon l'une des revendications 1 à 5,
**caractérisée en ce que**
les coins pliés (1) sont munis d'arêtes rainées (7, 7a, 7b) pour le pliage qui, dans un premier segment (7a), sont articulées jusqu'à une distance minimale par rapport au côté (10) sur lequel les coins pliés sont articulés, qui ont une première profondeur et dans le segment (7b) restant, ils ont une seconde profondeur, réduite, allant jusqu'au côté (10).

8. Procédé de fermeture d'une boîte pliante selon l'une des revendications 1 à 7,
selon lequel
lorsqu'on redresse la boîte pliante (12) dans une cartonnerie, on applique un adhésif sur les surfaces d'encollage (6), et on replie les volets de fermeture (2, 3) aux coins pliés (1), de manière synchrone et on presse, et directement avant de presser les volets de fermeture (2, 3), on glisse vers l'intérieur les pattes pliantes (13), mobiles librement, et on les accroche aux coins pliés (1) au niveau des seconds volets de fermeture (3).
